# EUROPÄISCHE PATENTSCHRIFT

(11) **EP 0 919 685 B1**
(45) Veröffentlichungstag und Bekanntmachung des Hinweises auf die Patenterteilung: **04.06.2003**
(21) Anmeldenummer: 98121091.7
(22) Anmeldetag: 06.11.1998
(51) Int. Cl.: E05D 7/00, E05D 7/04

(54) **Tür- oder Fensterband**
Door or window hinge
Penture de porte ou de fenêtre

(30) Priorität: 28.11.1997 DE 29721078 U
(43) Veröffentlichungstag der Anmeldung: 02.06.1999
(73) Patentinhaber: Niemann, Hans-Dieter, D-50169 Kerpen-Horrem (DE)
(72) Erfinder: Niemann, Hans Dieter, 50169 Kerpen-Horrem (DE)
(74) Vertreter: Draudt, Axel Hermann Christian, Dipl.-Ing.

(56) Entgegenhaltungen:
- EP-A- 0 196 435
- EP-A- 0 429 134
- AT-B- 324 156
- GB-A- 2 096 690

## Beschreibung

Die Erfindung bezieht sich auf ein Tür- oder Fensterband mit den Merkmalen des Oberbegriffs des Anspruchs 1.

Ein Band mit den vorgenannten Merkmalen ist aus der EP-A-0 429 134 bekannt. Das den Schwenklagerbolzen umfassende Bauteil ist ein im Querschnitt U-förmiges und horizontal angeordnetes längliches Bauteil. Zwischen den U-Schenkeln stützt sich das Schraubverstellteil an diesen Schenkeln ab, so daß eine Verdrehung des Schraubverstellteils zu einer Höhenverstellung des Bauteils führt. Da die Höhenverstellung des Bauteils quer zu seiner Längsachse erfolgt, müssen für die Verstellung geeignete Führungen des Bauteils am Flügelband ausgebildet sein, wie auch geeignete Verriegelungen zwischen dem Bauteil und dem Flügelband. Das führt zu einer konstruktiv aufwendigen Ausbildung des Bandes.

Aus der DE-C-37 19 516 ist ein Tür- oder Fensterband bekannt, mit einem an einem Tür- bzw. Fensterflügel angeschlagenen Flügelband, das mit einem Schwenklagerbolzen an einem Blendrahmen festen Rahmenband angelenkt ist, mit einem relativ zum Schwenklagerbolzen verdrehbaren, gleichachsigen Hülsenteil, an dem das Flügelband höhenverstellbar abgestützt ist, und mit einem einer Höhenverstellung des Flügelbandes bewirkenden Schraubverstellteil. Das Hülsenteil ist in das Rahmenband eingebaut und daran unverdrehbar in den Vertikalrichtungen verstellbar. Der Schwenklagerbolzen ist als Schraubverstellteil ausgebildet, indem er oberhalb eines Ringbundes, mit dem sich der Schwenklagerbolzen innerhalb einer abgesetzten Bohrung des Rahmenbands an diesem abstützt, mit einem einstückigen Gewinde versehen ist. Diese Ausgestaltung hat zur Folge, daß alle Bauteile des Bandes im Hinblick auf die Höhenverstellung speziell auszubilden sind. Es ist ein besonderes, zur Aufnahme des Gewindes des Schraubverstellteils ausgebildetes Rahmenband erforderlich, das Schraubverstellteil muß als besonders ausgestalteter Schwenklagerbolzen ausgebildet werden, und das Flügelband muß sich auf einem innerhalb des Rahmenbands unverdrehbar aber vertikal verschieblich geführten Hülsenteil abstützen.

Demgegenüber liegt der Erfindung die Aufgabe zugrunde, ein Band mit den eingangs genannten Merkmalen so zu verbessern, daß ein übliches Rahmenband und ein üblicher Schwenklagerbolzen eingesetzt werden können, ohne dadurch den Aufbau des Flügelbands im übrigen übermäßig zu komplizieren.

Diese Aufgabe wird erfindungsgemäß gelöst durch ein Türoder Fensterband, mit einem an einem Tür- bzw. Fensterflügel anzuschlagenden Flügelband, das mit einem Schwenklagerbolzen an einem blendrahmenfesten Rahmenband angelenkt ist, mit einem relativ zum Schwenklagerbolzen verdrehbaren, diesen umfassenden Bauteil, an dem das Flügelband höhenverstellbar abgestützt ist, und mit einem eine Höhenverstellung des Flügelbandes bewirkenden Schraubverstellteil, das sich in Richtung der Längsachse des Schwenklagerbolzens erstreckt und in ein Verstellgewinde eingreift, das Bestandteil eines mit dem Flügelband formschlüssig zusammenwirkenden Kupplungsstücks ist, wobei das Kupplungsstück von einem Befestigungsbereich des Flügelbandes aus durch eine dem Schraubverstellteil parallele Wand quer zum Schwenklagerbolzen mit dem Hülsenteil zusammengebaut ist, wobei das Bauteil als den Schwenklagerbolzen gleichachsig umschließendens Hülsenteil ausgebildet ist, daß das Schraubverstellteil eine Gewindeschraube mit einem Schraubenkopf ist, der in eine abgesetzte Lagerbohrung des Hülsenteils eingreift, wobei das Schraubverstellteil in der Nähe seines Schraubenkopfes und im Bereich seines anderen Endes eine radiale Abstützung im Hülsenteil zur Übertragung von Lasten aufweist, und daß in dem Hülsenteil eine Ausnehmung vorhanden ist, in der sich das Kupplungsstück entsprechend der Verstellhöhe bewegen kann.

Für die Erfindung ist von Bedeutung, daß die Höhenverstellung in das Flügelband integriert wird. Diese flügelbandseitige Integration läßt es zu, ein ungeändertes Rahmenband und einen ungeänderten Schwenklagerbolzen einzusetzen. Durch den Eingriff des Schraubverstellteils in ein Verstellgewinde des Flügelbands wird ein Weg beschritten, der eine größere Anzahl von Ausführungsformen von in das Flügelband integrierter Höhenverstellungen zuläßt. Der Ort des Eingriffs des Schraubverstellteils läßt sich je nach Ausbildung des Flügelbands unterschiedlich bestimmen. Hierdurch ergibt sich die Möglichkeit konstruktiver Anpassungen an Bänder, deren Flügelbänder unterschiedliche Anforderungen erfüllen müssen, beispielsweise bezüglich der Stabilität. Das Flügelband umschließt das Kupplungsstück ringsum, so daß dieser Zusammenbau besonders stabil ist. Dabei wird zweckmäßigerweise das Band so ausgebildet, daß das Schraubverstellteil eine Gewindeschraube ist. Eine Gewindeschraube ist ein herkömmliches Bauteil, die einer massenfertigungsgerechten Ausbildung des Bandes entgegenkommen. Sie vermeidet Sonderanfertigungen, wie sie bei dem Einsatz von mit Gewinde versehenen Schwenklagerbolzen erforderlich sind.

Das Band ist ferner so ausgebildet, daß das Schraubverstellteil eine Kopfschraube ist, deren Schraubenkopf in eine abgesetzte Lagerbohrung des Hülsenteils eingreift. Es ergibt sich eine Verringerung der Bauhöhe des Bandes. Das Hülsenteil kann länger sein und eine verbesserte seitliche Führung des Schraubverstellteils bewirken.

Wenn das Schraubverstellteil koaxial mit dem Hülsenteil an diesem abgestützt ist, kann das Hülsenteil entsprechend axial belastet werden. Es ist dann beispielsweise möglich, die vom Flügel herrührenden Lasten auf ein in das Hülsenteil eingehängtes oder auf diesem abgestütztes Schraubverstellteil abzutragen. Das ist insbesondere von Vorteil, wenn das Schraubverstellteil eine Gewindeschraube ist, welche herkömmliche Lasten übertragen kann und zugleich die Gewähr dafür bietet, daß ihre axiale Abstützung am Hülsenteil konstruktiv wenig aufwendig ist.

Es ist von Vorteil, wenn das Schraubverstellteil zum Hülsenteil relativverdrehbar ist. Es ist dann möglich, eine Verdrehung des Schraubverstellteils durchzuführen, ohne daß dadurch zugleich eine Verdrehung des Hülsenteils bedingt wird. Das Hülsenteil kann infolgedessen undrehbar ausgebildet werden und es kann innerhalb des Rahmenbands fest sitzen, z.B. durch Verpressung.

Eine zweckmäßige konstruktive Ausgestaltung des Bandes ergibt sich dadurch, daß das Kupplungsstück des Flügelbandes mit diesem Band vertikal formschlüssig oder einteilig ist. Das das Verstellgewinde aufweisende Kupplungsstück kann im übrigen an die Ausgestaltung des Flügelbandes zweckmäßig angepaßt werden. Es kann beispielsweise mit dem Flügelband oder einem Teil davon einstückig sein. Es kann aber auch ein vom Flügelband separates Teil sein, das an die spezielle Verstellaufgabe angepaßt ist und beispielsweise ein besonders belastbares Verstellgewinde aufweist. Die Freizügigkeit der konstruktiven Ausgestaltung des Bandes wird hierdurch erheblich gesteigert.

Das Band kann so ausgebildet werden, daß das Hülsenteil eine vertikale Ausnehmung hat, in der sich das Kupplungsstück des Flügelbandes der geforderten Verstellhöhe entsprechend bewegen kann. Die vertikale Ausnehmung ist im Hinblick auf den vergleichsweise sehr geringen Verstellbereich von wenigen Millimetern lediglich so groß, daß sie die Stabilität des Hülsenteils nicht zu sehr schwächt. Die Ausnehmung ermöglicht es außerdem, die zum Kupplungsstück des Flügelbandes oder zu dessen Eingriffsteil bestehenden Toleranzen zu berücksichtigen.
Zweckmäßigerweise ist der Schraubenkopf in der Lagerbohrung drehbar. Das ist erforderlich, weil der Eingriff des Kupplungsstücks des Flügelbandes oder dessen Eingriffsteils in das Hülsenteil üblicherweise verdrehformschlüssig ist.

Eine spezielle Ausbildung des Bandes zeichnet sich dadurch aus, daß das Hülsenteil einen seitlichen Haltevorsprung hat, in dessen Ausnehmung das Schraubverstellteil parallel zum Schwenklagerbolzen angeordnet ist. Infolge des asymmetrischen Aufbaus des Hülsenteils kann es außerhalb des Axialbereichs des Schwenklagerbolzens den jeweiligen konstruktiven Anforderungen entsprechend ausgebildet werden. Im Axialbereich selbst kann das Hülsenteil mittels Umklammerung durch das Flügelband festgesetzt werden, z.B. durch Verpressen.

Eine radial besonders raumsparende Bauform ergibt sich, wenn das Schraubverstellteil gleichachsig mit dem Schwenklagerbolzen innerhalb des Hülsenteils angeordnet ist. Es wird der oberhalb des Schwenklagerbolzens zur Verfügung stehende Raum innerhalb des Hülsenteils ausgenutzt. Der Materialaufwand ist bei dieser Bauform am geringsten.

Um die Belastbarkeit des Bandes zu verbessern, kann dieses so ausgebildet werden, daß das Schraubverstellteil an seinem schraubenkopfabgewendeten Ende im Hülsenteil bei bolzenparalleler Anordnung oder im Schwenklagerbolzen bei mit diesem gleichachsiger Anordnung, jeweils bedarfsweise in einer gleitreibungsmindernden Lagerbuchse radial abgestützt ist. Infolgedessen wird das Schraubverstellteil an beiden Enden radial abgestützt und so für eine entsprechend verbesserte Verteilung der über das Schraubverstellteil abzutragenden Flügellast gesorgt. Im Hinblick auf eine möglichst große Dauerhaltbarkeit kann die gleitreibungsmindernde Lagerbuchse eingesetzt werden.

Eine weitere vorteilhafte Ausgestaltung des Bandes kann dadurch erreicht werden, daß das Kupplungsstück von der Sichtseite des Flügelbandes in dessen sichtseitig offene vertikale Ausnehmung eingebaut ist und bedarfsweise eine dem Flügelband angepaßte Ansichtsfläche aufweist. Bei diesem Band ergibt sich eine besonders einfache Zusammenbaumöglichkeit senkrecht zur Flügelebene. Außerdem kann das Kupplungsstück auf die Sichtseite des Flügelbandes abgestimmt werden.

Die vorbeschriebene Ausführungsform ist dadurch weiter zu verbessern, daß das Kupplungsstück mit einer Kappe einstückig ist, die das Flügelband ansichtseitig abdeckt. Bei dieser Ausführungsform kann das Kupplungsstück zugleich für eine Befestigung der Kappe sorgen, mit der Befestigungsstellen des Flügelbands am Flügel abzudecken sind.

Das Band kann dahingehend ausgestaltet werden, daß mit dem Kupplungsstück eine das Verstellgewinde aufweisende Mutter zusammengebaut ist. Die Mutter kann die aus dem Flügelband herrührenden Belastungen mit einer vergleichsweise kurzen Gewindelänge auf das Schraubverstellteil übertragen, so daß das Kupplungsstück flach gehalten werden kann und auch die Ausnehmung, in der sich das Kupplungsstück des Flügelbandes vertikal bewegt, entsprechend geringes Volumen hat, so daß das Hülsenteil entsprechend kompakter ausfällt. Der Einsatz einer das Verstellgewinde aufweisenden Mutter ist auch deswegen vorteilhaft, weil dann das Kupplungsstück aus einem vergleichsweise wenig belastbaren Werkstoff hergestellt werden kann, wie er bei dem Flügelband oder einem Teil des Flügelbandes zum Einsatz kommen kann.

Die Erfindung wird anhand von in der Zeichnung dargestellten Ausführungsbeispielen erläutert. Es zeigt:
- Fig. 1: eine perspektivische Ansicht eines Türbandes, das im Bereich einer Höhenverstellung des Flügelbandes ausgebrochen dargestellt ist,
- Fig. 1a: eine teilweise geschnittene Seitenansicht des Flügelbandes der Fig. 1,
- Fig. 1b: den Schnitt Ib-Ib der Fig. 1a,
- Fig. 2a,b: den Fig. 1a,1b entsprechende Darstellungen einer zweiten Ausführungsform eines Türbandes,
- Fig.3a,b: den Fig. 1a,1b entsprechende Darstellungen einer dritten Ausführungsform eines Türbandes,
- Fig.3c: eine perspektivische Darstellung einer Kappe eines Flügelbandes mit daran einstückigem Kupplungsstück.

Das in Fig.1 perspektivisch dargestellte Türband 10 hat als Hauptbestandteile ein Flügelband 11, das am Türflügel angeschlagen wird, und ein Rahmenband 13, das am feststehenden Blendrahmen der Tür angeschlagen wird. Beide Bänder 11,13 sind durch einen Schwenklagerbolzen 12 miteinander so verbunden, daß das Flügelband 11 um eine vom Schwenklagerbolzen 12 gebildete Schwenkachse schwenkbar ist, so daß der Türflügel entsprechend auf- oder zugeschwenkt werden kann.

Das Rahmenteil 13 ist in herkömmlicher Weise ausgebildet, besitzt also eine nicht dargestellte Bohrung zur Aufnahme des unteren Endes des Schwenklagerbolzens 12, der sich auf dem Rahmenband 13 bzw. auf einer in dessen Bohrung eingelassenen Achshülse mit einem Ringbund 12' abstützt.

Das obere Ende des Schwenklagerbolzens 12 greift in eine Lagerhülse 25 ein, die ebenso wie die nicht dargestellte Hülse des Rahmenbands 13 aus Kunststoff besteht und der Reibungsminderung bei Relativbewegungen der Bänder 11,13 dient. Gemäß den Fig. 1,1a und 3a wird die Lagerhülse 25 von einem Hülsenteil 14 umschloßen, welches gemäß den Fig. 1,1b und 3b seinerseits vom Flügelband 11 umschloßen wird. Gemäß Fig.2a bildet das Hülsenteil 14 selbst die Lagerhülse für den Schwenklagerbolzen 12.

Das Hülsenteil 14 dient der besonderen Ausgestaltung einer Höhenverstellung des Flügelbands 11. Die Höhenverstellung wird durch ein Schraubverstellteil 15 bewirkt, dessen Schraubverstellung dazu führt, daß das Flügelband 11 angehoben oder abgesenkt wird. Dementsprechend kann der mit dem Flügelband 11 fest verbundene Flügel angehoben oder abgesenkt werden. In sämtlichen dargestellten Ausführungsformen ist das Schraubverstellteil 15 stets eine Gewindeschraube mit einem Kopf 15', der in eine abgesetzte Lagerbohrung 19 des Hülsenteils 14 eingreift. Der Schraubenkopf 15 der Kopfschraube ist rund, so daß diese Schraube innerhalb des Hülsenteils 14 bzw. innerhalb der Lagerbohrung 19 verdreht werden kann, wenn mit einem Verstellwerkzeug in eine nicht dargestellte Innenunrundausnehmung des Kopfes 15' eingegriffen wird. Dazu ist die in den Figuren dargestellte Abdeckkappe 26 zuvor zu entfernen. Die Lagerbohrung 19 erstreckt sich so weit durch das Hülsenteil 14 hindurch, daß das Schraubverstellteil 15 mit seinem unteren bzw. bolzenseitigen Ende 15'' vollständig hineingesteckt werden kann. Infolgedessen hat das Schraubverstellteil 15 in der Nähe seines Kopfes 15' und auch im Bereich seines Ende 15'' eine radiale Abstützung zur Übertragung von Lasten, die dem Schraubverstellteil 15 infolge des Flügelgewichts vom Flügelband 11 übertragen werden.

Eine Kupplung des Schraubverstellteils 15 mit dem Flügelband 11 erfolgt über ein Kupplungsstück 17, das mit einem Verstellgewinde 16 versehen ist, in das das Schraubverstellteil 15 eingeschraubt ist. Eine Schraubverstellung des Schraubverstellteils 15 führt also dazu, daß das Kupplungsstück je nach Drehrichtung entweder nach oben oder nach unten verstellt wird. Hierzu ist in dem Hülsenteil 14 eine Ausnehmung 18 vorhanden, in der sich das Kupplungsstück 17 des Flügelbandes 11 der geforderten Verstellhöhe entsprechend bewegen kann. Die Verstellhöhe beträgt beispielsweise +/- 5 mm.

Das Kupplungsstück 17, das durch das Schraubverstellteil 15 direkt höhenverstellbar ist, weil das Schraubvertellteil 15 im Hülsenteil 14 jeweils aufgehängt und/oder abgestützt ist und infolge der Belastung durch das Flügelgewicht seine vertikale Stellung beibehält, ist den Darstellungen in den Figuren entsprechend unterschiedlich ausgebildet. Allen Kupplungsstücken 17 ist gemeinsam, daß sie vom Flügelband 11 separate Bauteile sind, die mit dem Band 11 vertikal formschlüssig zusammengebaut wurden. Dieser Zusammenbau erfolgt unterschiedlich.

Das Kupplungsstück 17 der Fig. 1,1a ist im wesentlichen quaderförmig, während das Kupplungsstück 17 der Fig.2a T-förmig ausgebildet ist. In beiden Fällen erfolgt der Einbau des Kupplungsstücks 17 vom Befestigungsbereich 22 des Flügelbands 11 her durch Einsetzen in eine dem Querschnitt des Kupplungsstücks angepaßte Öffnung einer Wand 11' des Flügelbandes 11, die dem Schraubverstellteil 15 parallel liegt. Der Befestigungsbereich 22 des Flügelbands 11 ist in Fig.3a dahingehend näher dargestellt, daß das Band 11 mit einer Klemmplatte 27 befestigt wird, die mit Befestigungslöcher 28 durchgreifenden, nicht dargestellten Befestigungsschrauben am Flügel festgeschraubt wird und dabei das darunter liegende Flügelband 11 gegen den Flügel preßt.

Das in den Fig.3a,b dargestellte Kupplungsstück 17 wird von der Sichtseite des Flügelbands 11 her in eine Ausnehmung 18 eingesetzt, die sichtseitig offen ist. Es ist also ein seitliches Einsetzen des Kupplungsstücks 17 möglich, wonach das Schraubverstellteil 15' in das Verstellgewinde 16 eingeschraubt wird. Gemäß Fig.3c ist mit dem Kupplungsstück 17 eine Kappe 24 einstückig ausgebildet, die den Befestigungsbereich 22 des Flügelbands 11 abdeckt. Dabei folgt der Zusammenbau der Kappe 24 mit dem Kupplungsstück 17 gemeinsam dadurch, daß ein an einer Abwinkelung 28 der Kappe sitzender Haltevorsprung 29 in den Boden des Flügelbands 11 eingreift und dann das Kupplungsstück 17 in die Ausnehmung 18 eingeschwenkt wird. Dabei sitzt das Kupplungsstück 17 in der Wand 11' des Flügelbands 11, was den vertikalen Zusammenhalt des Flügelbands gewährleistet.

Die Ausführungsformen der Fig. 1,1a,1b und 3a,3b,3c haben gemeinsam, daß ihr Schraubverstellteil 14 achsparallel zum Schwenklagerbolzen 12 angeordnet ist, und zwar innerhalb eines Haltevorsprungs 20, der in den Außenumfang des Flügelbands 11 integriert bzw. von diesem umschloßen ist. Hierbei ergibt sich eine Bauform, bei der bis auf das Flügelband 11 alle anderen Bandteile herkömmlich ausgebildet sein können. Demgegenüber zeigt die Ausführungsform der Fig.2a,2b eine kompaktere Ausbildung. Hier ist das Schraubverstellteil 15 gleichachsig mit dem Schwenklagerbolzen 12 angeordnet. Das untere bzw. bolzenseitige Ende 15'' des Schraubverstellteils 15 greift in eine Ausnehmung des Schwenklagerbolzens 12 ein, um die vertikale Bauhöhe kleinzuhalten. Dementsprechend erstreckt sich die Ausnehmung aus dem Ende des Schwenklagerbolzens 12 heraus bis weit in das Hülsenteil 14. Das Hülsenteil 14 umgreift mit seinem unteren Ende das obere Ende des Schwenklagerbolzens 12 bis in die Nähe des Rahmenbands 13, wobei es sich mit einem Ringflansch auf dem Flansch 12' des Schwenklagerbolzens 12 abstützt. Das Hülsenteil 14 ist in diesem Fall dahingehend speziell ausgebildet, daß es zumindest zum Teil auch die Flügellasten aufzunehmen vermag, die das Schraubverstellteil 15 vom Kupplungsstück 17 übertragen bekommt. Dabei wird eine Lastenverteilung dahingehend vorgenommen, daß die auf das Schraubverstellteil übertragene Last über das untere Ende 15'' auf den Schwenklagerbolzen 12 übertragen wird. In diesem Fall ist es besonders wichtig, daß das Schraubverstellteil 15' nicht direkt auf dem Schwenklagerbolzen 12 abgestützt ist, sondern in einer Lagerbuchse 21, die so ausgebildet werden kann, daß die Reibung zwischen dem Schraubverstellteil 15 und dem Schwenklagerbolzen 12 minimiert wird. Die Lagerbüchse 21 besteht beispielsweise aus Kunststoff. Die vorbeschriebene Ausführungsform hat den erheblichen Vorteil, daß praktisch kaum eine radiale Vergrößerung des Flügelbands 11 in Kauf genommen werden muß, weil die ohnehin aus Gründen der Reibungsminderung erforderliche Flügelbandbuchse zugleich auch die Aufgaben des Hülsenteils 14 übernehmen kann.

## Patentansprüche

1. Tür- oder Fensterband (10), mit einem an einem Tür- bzw. Fensterflügel anzuschlagenden Flügelband (11), das mit einem Schwenklagerbolzen (12) an einem blendrahmenfesten Rahmenband (13) angelenkt ist, mit einem relativ zum Schwenklagerbolzen (12) verdrehbaren, diesen umfassenden Bauteil, an dem das Flügelband (11) höhenverstellbar abgestützt ist, und mit einem eine Höhenverstellung des Flügelbandes (11) bewirkenden Schraubverstellteil (15), das sich in Richtung der Längsachse des Schwenklagerbolzens (12) erstreckt und in ein Verstellgewinde (16) eingreift, das Bestandteil eines mit dem Flügelband (11) formschlüssig zusammenwirkenden Kupplungsstücks (17) ist, wobei das Kupplungsstück (17) von einem Befestigungsbereich (22) des Flügelbandes (11) aus durch eine dem Schraubverstellteil (15) parallele Wand (11') quer zum Schwenklagerbolzen (12) mit dem Hülsenteil (14) zusammengebaut ist, **dadurch gekennzeichnet, daß** das Bauteil als den Schwenklagerbolzen (12) gleichachsig umschließendens Hülsenteil (14) ausgebildet ist, daß das Schraubverstellteil (15) eine Gewindeschraube mit einem Schraubenkopf (15') ist, der in eine abgesetzte Lagerbohrung (19) des Hülsenteils (14) eingreift, wobei das Schraubverstellteil (15) in der Nähe seines Schraubenkopfes (15') und im Bereich seines anderen Ende (15'') eine radiale Abstützung im Hülsenteil (14) zur Übertragung von Lasten aufweist, und daß in dem Hülsenteil (14) eine Ausnehmung (18) vorhanden ist, in der sich das Kupplungsstück (17) entsprechend der Verstellhöhe bewegen kann.

2. Tür- oder Fensterband nach Anspruch 1, **dadurch gekennzeichnet, daß** das Schraubverstellteil (15) koaxial mit dem Hülsenteil (14) an diesem abgestützt ist.

3. Tür- oder Fensterband nach Anspruch 1 oder 2, **dadurch gekennzeichnet, daß** das Schraubverstellteil (15) zum Hülsenteil (14) relativverdrehbar ist.

4. Tür- oder Fensterband nach einem oder mehreren der Ansprüche 1 bis 3, **dadurch gekennzeichnet, daß** das Kupplungsstück (17) des Flügelbandes (11) mit diesem Band vertikal formschlüssig oder einteilig ist.

5. Tür- oder Fensterband nach einem oder mehreren der Ansprüche 1 bis 4, **dadurch gekennzeichnet, daß** das Hülsenteil (14) eine vertikale Ausnehmung (18) hat, in der sich das Kupplungsstück (17) des Flügelbandes (11) der geforderten Verstellhöhe entsprechend bewegen kann.

6. Tür- oder Fensterband nach einem oder mehreren der Ansprüche 1 bis 5, **dadurch gekennzeichnet, daß** der Schraubenkopf (15') in der Lagerbohrung (19) drehbar ist.

7. Tür- oder Fensterband nach einem oder mehreren der Ansprüche 1 bis 6, **dadurch gekennzeichnet, daß** das Hülsenteil (14) einen seitlichen Haltevorsprung (20) hat, in dessen Ausnehmung das Schraubverstellteil (15) parallel zum Schwenklagerbolzen (12) angeordnet ist.

8. Tür- oder Fensterband nach einem oder mehreren der Ansprüche 1 bis 7, **dadurch gekennzeichnet, daß** das Schraubverstellteil (15) gleichachsig mit dem Schwenklagerbolzen (12) innerhalb des Hülsenteils (14) angeordnet ist.

9. Tür- oder Fensterband nach einem oder mehreren der Ansprüche 1 bis 8, **dadurch gekennzeichnet, daß** das Schraubverstellteil (15) an seinem schraubenkopfabgewendeten Ende (15'') im Hülsenteil (14) bei bolzenparalleler Anordnung oder im Schwenklagerbolzen (12) bei mit diesem gleichachsiger Anordnung, jeweils bedarfsweise in einer gleitreibungsmindernden Lagerbuchse (21) radial abgestützt ist.

10. Tür- oder Fensterband nach einem oder mehreren der Ansprüche 1 bis 9, **dadurch gekennzeichnet, daß** das Kupplungsstück (17) von der Sichtseite des Flügelbandes (11) in dessen sichtseitig offene vertikale Ausnehmung (18) eingebaut ist und bedarfsweise eine dem Flügelband (11) angepaßte Ansichtsfläche (23) aufweist.

11. Tür- oder Fensterband nach einem oder mehreren der Ansprüche 1 bis 10, **dadurch gekennzeichnet, daß** das Kupplungsstück (17) mit einer Kappe (24) einstückig ist, die das Flügelband (11) ansichtseitig abdeckt.

12. Tür- oder Fensterband nach einem oder mehreren der Ansprüche 1 bis 11, **dadurch gekennzeichnet, daß** mit dem Kupplungsstück (17) eine das Verstellgewinde (16) aufweisende Mutter zusammengebaut ist.

## Claims

1. Door or window hinge (10) having a leaf strip (11) which is to be attached to a door or window leaf and which is articulated by means of a pivot bearing bolt (12) to a frame strip (13) fixed onto the door/window frame, having a component which is rotatable relative to, and which encompasses, the pivot bearing bolt (12), on which component the leaf strip (11) is supported in a height-adjustable manner, and having a screw adjustment part (15) which effects a height adjustment of the leaf strip (11) and which extends in the direction of the longitudinal axis of the pivot bearing bolt (12) and engages into an adjusting thread (16) which is a component of a coupling (17) which co-operates with the leaf strip (11) in a positive manner, wherein starting from an attachment region (22) of the leaf strip (11) the coupling (17) is assembled with the sleeve part (14) through a wall (11') parallel to the screw adjustment part (15), transverse to the pivot bearing bolt (12), **characterised in that** the component is formed as a sleeve part (14) coaxially surrounding the pivot bearing bolt (12), that the screw adjustment part (15) is a screw thread having a screw head (15') which engages into a recessed bearing bore (19) of the sleeve part (14), wherein in proximity to its screw head (15') and in the region of its other end (15") the screw adjustment part (15) comprises a radial support in the sleeve part (14) for transferring loads, and that a recess (18) is provided in the sleeve part (14) in which recess the coupling (17) can move according to the adjusting height.

2. Door or window hinge as claimed in Claim 1, **characterised in that** the screw adjustment part (15) is supported on the sleeve part (14) in a coaxial manner thereto.

3. Door or window hinge as claimed in Claim 1 or 2, **characterised in that** the screw adjustment part (15) is rotatable relative to the sleeve part (14).

4. Door or window hinge as claimed in one or several of Claims 1 to 3, **characterised in that** the coupling (17) of the leaf strip (11) is vertically positive-locking or is in one piece with this strip.

5. Door or window hinge as claimed in one or several of Claims 1 to 4, **characterised in that** the sleeve part (14) has a vertical recess (18) in which the coupling (17) of the leaf strip (11) can move according to the required adjusting height.

6. Door or window hinge as claimed in one or several of Claims 1 to 5, **characterised in that** the screw head (15') is rotatable in the bearing bore (19).

7. Door or window hinge as claimed in one or several of Claims 1 to 6, **characterised in that** the sleeve part (14) has a lateral holding projection (20), in the recess of which the screw adjustment part (15) is disposed in parallel with the pivot bearing bolt (12).

8. Door or window hinge as claimed in one or several of Claims 1 to 7, **characterised in that** the screw adjustment part (15) is disposed coaxially with respect to the pivot bearing bolt (12) within the sleeve part (14).

9. Door or window hinge as claimed in one or several of Claims 1 to 8, **characterised in that** the screw adjustment part (15) is radially supported on its end (15") remote from the screw head in the sleeve part (14) in an arrangement parallel with the bolt or in the pivot bearing bolt (12) in an arrangement coaxial thereto, in each case if required in a bearing sleeve (21) reducing the sliding friction.

10. Door or window hinge as claimed in one or several of Claims 1 to 9, **characterised in that** the coupling (17) is introduced from the visible side of the leaf strip (11) into its vertical recess (18) which is open on the visible side, and the coupling comprises if required a visible surface (23) adapted to the leaf strip (11).

11. Door or window hinge as claimed in one or several of Claims 1 to 10, **characterised in that** the coupling (17) is formed in one piece with a cap (24) which covers the leaf frame (11) on the visible side.

12. Door or window hinge as claimed in one or several of Claims 1 to 11, **characterised in that** a nut comprising the adjusting thread (16) is assembled with the coupling (17).

## Revendications

1. Penture de porte ou de fenêtre (10) comportant une branche de battant (11) qui doit être fixée à un battant de porte ou de fenêtre et est articulée à l'aide d'une tige de pivotement (12) à une branche de châssis (13) solidaire du dormant, un élément de construction qui est apte à tourner par rapport à la tige de pivotement (12) et entoure celle-ci et au niveau duquel ladite branche (11) est supportée en étant réglable en hauteur, et un élément de réglage fileté (15) qui a pour effet de régler en hauteur la branche de battant (11), s'étend dans le sens de l'axe longitudinal de la tige de pivotement (12) et vient en prise dans un filetage de réglage (16) qui fait partie d'une pièce d'accouplement (17) coopérant par complémentarité de forme avec ladite branche de battant (11), cette pièce d'accouplement (17) étant assemblée avec l'élément formant douille (14), à partir d'une zone de fixation (22) de la branche de battant (11), transversalement par rapport à la tige de pivotement (12), à travers une paroi (11') parallèle à l'élément de réglage fileté (15), **caractérisée en ce que** l'élément de construction est conçu comme un élément formant douille (14) qui entoure la tige de pivotement (12) coaxialement, **en ce que** l'élément de réglage fileté (15) consiste en une vis avec une tête (15') qui vient en prise dans un perçage de support (19), désaxé, de l'élément formant douille (14), ledit élément de réglage fileté (15) comportant près de sa tête (15') et dans la zone de son autre extrémité (15") un appui radial dans l'élément formant douille (14) pour transmettre les charges, et **en ce qu'**il est prévu dans l'élément formant douille (14) un creux (18) dans lequel la pièce d'accouplement (17) peut se déplacer suivant la hauteur de réglage.

2. Penture de porte ou de fenêtre selon la revendication 1, **caractérisée en ce que** l'élément de réglage fileté (15) est en appui contre l'élément formant douille (14) coaxialement par rapport à celle-ci.

3. Penture de porte ou de fenêtre selon la revendication 1 ou 2, **caractérisée en ce que** l'élément de réglage fileté (15) est apte à décrire une rotation relative par rapport à l'élément formant douille (14).

4. Penture de porte ou de fenêtre selon l'une au moins des revendications 1 à 3, **caractérisée en ce que** la pièce d'accouplement (17) de la branche de battant (11) est reliée par complémentarité de forme à celle-ci ou est reliée d'une seule pièce avec elle, verticalement.

5. Penture de porte ou de fenêtre selon l'une au moins des revendications 1 à 4, **caractérisée en ce que** l'élément formant douille (14) a un creux vertical (18) dans lequel la pièce d'accouplement (17) de la branche de battant (11) peut se déplacer suivant la hauteur de réglage requise.

6. Penture de porte ou de fenêtre selon l'une au moins des revendications 1 à 5, **caractérisée en ce que** la tête de vis (15') est apte à tourner dans le perçage d'appui (19).

7. Penture de porte ou de fenêtre selon l'une au moins des revendications 1 à 6, **caractérisée en ce que** l'élément formant douille (14) a une saillie de fixation latérale (20) dans le creux de laquelle l'élément de réglage fileté (15) est disposé parallèlement à la tige de pivotement (12).

8. Penture de porte ou de fenêtre selon l'une au moins des revendications 1 à 7, **caractérisée en ce que** l'élément de réglage fileté (15) est disposé à l'intérieur de l'élément formant douille (14) coaxialement par rapport à la tige de pivotement (12).

9. Penture de porte ou de fenêtre selon l'une au moins des revendications 1 à 8, **caractérisée en ce que** l'élément de réglage fileté (15), au niveau de son extrémité (15") opposée à la tête de vis, est supporté radialement dans l'élément formant douille (14), s'il est parallèle à la tige, ou dans la tige de pivotement (12), s'il est coaxial par rapport à celle-ci, au besoin dans un coussinet (21) qui réduit le frottement par glissement.

10. Penture de porte ou de fenêtre selon l'une au moins des revendications 1 à 9, **caractérisée en ce que** la pièce d'accouplement (17) est montée dans le creux vertical (18) ouvert, côté visible, de la branche de battant (11) par le côté visible de celle-ci, et présente au besoin une surface visible (23) adaptée à la branche de battant (11).

11. Penture de porte ou de fenêtre selon l'une au moins des revendications 1 à 10, **caractérisée en ce que** la pièce d'accouplement (17) est réalisée d'une seule pièce avec un cache (24) qui couvre, côté visible, la branche de battant (11).

12. Penture de porte ou de fenêtre selon l'une au moins des revendications 1 à 11, **caractérisée en ce qu'**un écrou présentant le filetage de réglage (16) est assemblé avec la pièce d'accouplement (17).
